# EUROPÄISCHE PATENTSCHRIFT

(11) **EP 1 252 571 B1**
(45) Veröffentlichungstag und Bekanntmachung des Hinweises auf die Patenterteilung: **21.07.2004**
(21) Anmeldenummer: 01909535.5
(22) Anmeldetag: 24.01.2001
(51) Int. Cl.: G06F 11/16, B61L 25/08

(54) **VERFAHREN UND EINRICHTUNG ZUM ANSTEUERN EINES BILDSCHIRMGERÄTES FÜR EIN EISENBAHNLEITSYSTEM**
METHOD AND DEVICE FOR CONTROLLING A VISUAL DISPLAY UNIT FOR A RAIL TRAFFIC CONTROL SYSTEM
PROCEDE ET DISPOSITIF DE COMMANDE D'UN TERMINAL-ECRAN POUR UN SYSTEME DE GUIDAGE DU TRAFIC FERROVIAIRE

(30) Priorität: 28.01.2000 DE 10004728
(43) Veröffentlichungstag der Anmeldung: 30.10.2002
(73) Patentinhaber: SIEMENS AKTIENGESELLSCHAFT, 80333 München (DE)
(72) Erfinder: HAHN, Werner, 38531 Roetgesbuettel (DE)
(86) Internationale Anmeldenummer: PCT/DE2001/000329
(87) Internationale Veröffentlichungsnummer: WO 2001/055853

(56) Entgegenhaltungen:
- EP-A- 0 856 792
- US-A- 3 662 375
- US-A- 5 341 472
- US-A- 6 140 994

## Beschreibung

Die Erfindung bezieht sich auf ein Verfahren zum Anzeigen eines Abbildes einer Verkehrssituation einer Eisenbahngleisanlage auf einem Bildschirm eines pixel-orientierten, mit einer Steuereinrichtung angesteuerten Bildschirmgerätes eines Eisenbahnleitsystems, wobei bei dem Verfahren die Verkehrssituation derart dargestellt wird, daß ein Betrachter des Bildschirms die Verkehrssituation erkennen und Steuerungsmaßnahmen zu deren Beeinflussung ergreifen kann.

Ein derartiges Verfahren ist aus der Druckschrift "Verfahrensgesicherte Meldebildanzeige für den Fdl-Arbeitsplatz bei der Deutschen Bahn AG" (Horst Forstreuter und Achim Weitnervon Pein, Signal + Draht 86, 1994, Band 10, Seiten 320 bis 324) bekannt. Bei diesem vorbekannten Verfahren handelt es sich um ein Ansteuerverfahren für ein hochauflösendes, pixelorientiertes Bildschirmgerät, das zu einem Eisenbahnleitsystem gehört. Konkret wird im Rahmen des vorbekannten Verfahrens ein Abbild einer Verkehrssituation auf einer Eisenbahngleisanlage auf einem Bildschirm des Bildschirmgerätes so dargestellt, daß ein Betrachter bzw. eine Bedienperson des Eisenbahnleitsystems die Verkehrssituation erkennen und verstehen sowie Steuerungsmaßnahmen bzw. Bedienhandlungen zur Beeinflussung der Verkehrssituation ergreifen kann.

Weiter ist aus der EP 0 856 792 A2 ein Verfahren zur sicheren Darstellung eines Bildes auf einem Monitor bekannt, welches es erlaubt, bei geringem Hardwareaufwand zu überprüfen, ob ein auf einem Motor dargestelltes Gleisbild der Wirklichkeit entspricht und nicht durch Hard- oder Softwarefehler verfälscht ist. Hierzu werden unabhängig voneinander zwei Bilder generiert und in jeweils einem Bildspeicher abgelegt. Bei Eingang einer neuen Information werden nur die von der neuen Information betroffenden Bildausschnitte neu aufgebaut, wobei auf dem Bildschirm des Monitors das neu dargestellte grafische Signal in den neu aufgebauten Bildausschnitten in einer anderen Farbe dargestellt wird, also beispielsweise rot statt grün. Es werden also jeweils nur ausgewählte Ausschnitte des Bildes und damit des Bildschirms farblich geändert, so dass lediglich eine Bestätigung funktionierender Bildschirmbereiche erfolgt.

Ferner ist aus der US 5,341,472 eine Verfahrensansteuerung der Bildpunkte eines gitter- bzw. rasterorientierten Bildschirms bekannt. Der Bildschirm wird dazu in einzelne Unterbereiche aufgeteilt, die in spezieller Weise einzeln angesprochen werden können. Durch Ansprechen eines ausgewählten Unterbereichs lässt sich ein kleiner Ausschnitt des auf dem Bildschirm dargestellten Bildes ändern; die übrigen Bildschirmbereiche und -pixel bleiben unverändert. Dadurch wird ein vollständiger Neuaufbau des Bildschirminhaltes vermieden und deutlich Rechenzeit eingespart.

Der Erfindung liegt die Aufgabe zugrunde, ein Verfahren der eingangs angegebenen Art dahingehend zu verbessern, daß es bei Beibehaltung eines hohen Sicherheitsstandards besonders kostengünstig durchführbar ist.

Diese Aufgabe wird erfindungsgemäß durch das im Anspruch 1 definierte Verfahren gelöst.

Ein wesentlicher Vorteil des erfindungsgemäßen Verfahrens besteht darin, daß es besonders kostengünstig durchführbar ist, da ein Bildschirmgerät mit einem geräteinternen matrixorientierten Bildspeicher verwendet wird; denn derartige Bildschirmgeräte - wie z. B. die meisten Bauarten von LCD (liquid crystal display)-Bildschirmen, beispielsweise solche mit TFT-Technologie - sind heutzutage aufgrund ihres breiten Einsatzes im sog. Consumerbereich sehr kostengünstig zu erwerben. Auf dem Gebiet der Eisenbahnverkehrstechnik sind bekanntermaßen sehr hohe Sicherheitsstandards vorgeschrieben; um diese Sicherheitsstandards erreichen zu können, ist sicherzustellen, daß ein fehlerhaftes Abbild erst gar nicht auf dem Bildschirm erscheinen kann oder aber für den Benutzer bzw. für die Bedienperson des Eisenbahnleitsystems sofort als falsch erkennbar ist. Bei dem vorbekannten Verfahren wird dies im wesentlichen dadurch erreicht, daß bildspeicherlose Bildschirmgeräte wie Standardmonitore mit Kathodenstrahlröhre eingesetzt werden; eine Speicherung des Abbildes der Verkehrssituation erfolgt bei dem vorbekannten Verfahren dadurch ausschließlich in der das Bildschirmgerät ansteuernden Steuereinrichtung (PC bzw. DV-Anlage) - konkret in der Graphikkarte -, so daß ein Auslesen bzw. Rücklesen des Bildspeichers zwecks Kontrolle des Bildinhalts jederzeit ohne weiteres möglich ist. Im Unterschied hierzu ist bei dem erfindungsgemäßen Verfahren ein Rücklesen der Bildinformation aus dem geräteinternen Bildspeicher des Bilschirmgerätes jedoch nicht bzw. nicht ohne weiteres möglich, weil nämlich die heutzutage üblichen Schnittstellen zwischen Steuereinrichtung (Computer) und Bildschirmgerät kein "Rücklesen" von Bildinformationen erlauben; denn die Schnittstellen arbeiten ausschließlich unidirektional. An dieser Stelle setzt die Erfindung mit einem weiteren wesentlichen Vorteil an; denn bei dem erfindungsgemäßen Verfahren erfolgt die Ansteuerung des Bildschirmgerätes derart, daß das Abbild auf dem Bildschirm vor einem Bildschirmhintergrund dargestellt wird, dessen Helligkeit oder Farbe bei Vorliegen eines Steuersignals anders eingestellt wird als bei Fehlen dieses Steuersignals. Aufgrund dieses Verfahrensschrittes werden nämlich Abbildungsfehler sehr deutlich sichtbar, wie nun nachfolgend erläutert werden soll: Bei einem Bild mit einer Bildauflösung von 1280 X 1024 Pixeln (also einer Bildmatrix mit 1280 Zeilen und 1024 Spalten) ist bei einer Codierung der Zeilen- und Spaltennumerierung im dualen Zahlenformat eine Zeilenadresse mit 11 Bits und eine Spaltenadresse mit 10 Bits erforderlich. Ist dabei eines der Zeilen- oder Spalten-Bits defekt, beispielsweise derart, daß dieses dann dauerhaft eine logische "1" oder eine logische "0" aufweist, so kommt es zu Abweichungen zwischen dem auf dem Bildschirm tatsächlich dargestellten und dem eigentlich gewünschten Abbild. Dabei sind die Auswirkungen der Bitfehler aufgrund der binären Codierung je nach ihrer Bitstelle in der binär codierten Zeilen- bzw. Spaltenadresse ganz unterschiedlich, wie sich leicht verdeutlichen läßt. Die duale Kodierung der Spaltennumerierung führt anschaulich beschrieben dazu, daß das höchstwertige Bit (Bitstelle n) festlegt, ob der jeweilige Bildpunkt (Bild-Pixel) in der linken oder rechten Bildhälfte liegen soll; das nächstniederwertigere Bit (Bitstelle n-1) gibt dann an, ob der jeweilige Bildpunkt im rechten oder linken Bild-Viertel der durch das höchstwertige Bit festgelegten Bildhälfte liegen soll. In entsprechender Weise legen dann die übrigen Bits fest, welche Spalte ausgewählt ist, wobei das niederwertigste Bit festlegt, ob die linke oder die rechte Spalte des durch die übrigen Bits festgelegten Spaltenpaares ausgewählt wird. Durch Simulation der durch Bitfehler entstehenden Abbild-Verfälschungen wurde anmelderseitig festgestellt, daß Bitfehler im höchstwertigen Adressbit der binären Adresscodierung besonders schwerwiegend sind. Kommt es nämlich zu einem Fehler bei diesem höchstwertigen Bit, beispielsweise einem derartigen Fehler, daß das Bit stets eine logische "0" aufweist, so würden auf einer Seite des Bildschirms im Falle einer fehlerhaften Spaltencodierung bzw. auf der oberen oder unteren Hälfte des Bildschirmes im Falle einer fehlerhaften Zeilencodierung keine neuen Bildinformationen mehr angezeigt werden, sondern nur noch die "alten" Bildinformationen. Das Abbild der Verkehrssituation wäre somit teilweise "eingefroren" und nicht mehr korrekt. Für den Betrachter des Bildschirmes wäre dies dabei nicht unmittelbar erkennbar, weil er ja nicht wissen kann, ob es zu einer veränderten Verkehrssituation gekommen ist. Um auch solche Fehler bezüglich höherwertiger Bits bzw. des höchstwertigen Bits deutlich sichtbar zu machen, wird erfindungsgemäß der Bildschirmhintergrund in seiner Helligkeit oder Farbe stets dann modifiziert, wenn ein entsprechendes Steuersignal vorliegt. Dieses Steuersignal ist natürlich nur dann zu bilden, wenn geprüft werden soll, ob die Anzeige auf dem Bildschirm korrekt ist. Kommt es dann bei Vorliegen des Steuersignals zu der gewünschten ganzflächigen Veränderung des Bildschirmhintergrundes, so ist sichergestellt, daß alle Adreßbits, insbesondere das höchstwertige Adreßbit und auch die übrigen höherwertigen Adreßbits des Bildspeichers, richtig arbeiten. Kommt es jedoch zu einer Streifenbildung auf dem Bildschirmhintergrund, so liegt dies daran, daß eines der Adreßbits nicht umgeschaltet hat. Diese Streifenbildung ist i. a. sehr einfach auf dem Bildschirm erkennbar. Im Bereich der Eisenbahntechnik ist dabei immer dann sicherzustellen, daß die Anzeige auf dem Bildschirm korrekt ist, wenn durch benutzerseitige Steuerungsmaßnahmen die Verkehrssituation beeinflußt wird. Bei Eisenbahn-Leitsystemen erfolgt eine Steuerungsmaßnahme - wie sich beispielsweise der eingangs erwähnten Druckschrift entnehmen läßt - meist zweistufig; dabei wird von der Bedienperson des Eisenbahn-Leitsystems zunächst ein Stellsignal erzeugt, daß die jeweilige Steuerungsmaßnahme kennzeichnet. Anschließend wird die Steuerungsmaßnahme durch eine entsprechende Änderung des Abbildes der Verkehrssituation auf dem Bildschirm signalisiert, wodurch die Bedienperson aufgefordert wird, ein die Steuerungsmaßnahme bestätigendes Quittungssignal zu erzeugen. Erst nach Vorliegen des Quittungssignals wird dann leitsystemseitig bzw. stellwerkseitig die Steuerungsmaßnahme in die Realität umgesetzt. Der Zeitraum nach Eingabe des Stellsignals und vor Abgabe des Quittungssignals ist also besonders kritisch, so daß in diesem Zeitraum besonders großen Wert auf eine korrekte Darstellung des Abbildes der Verkehrssituation gelegt werden muß. Erfindungsgemäß wird das Steuersignal daher in diesem Zeitraum erzeugt; d. h. also, daß auch die Veränderung des Bildschirmhintergrundes erfindungsgemäß in diesem Zeitraum vorgesehen ist. Ein zusätzlicher wesentlicher Vorteil des erfindungsgemäßen Verfahrens besteht darin, daß die bei diesem eingesetzten Bildschirmgeräte mit geräteinternem Bildspeicher - wie bereits oben ausgeführt z. B. LCD-Bildschirme - i. a. strahlungslos bzw. sehr strahlungsarm arbeiten, so daß das erfindungsgemäße Verfahren auch höchsten Anforderungen an den Arbeitsschutz für Bedienpersonal gerecht wird; ergänzend sei darauf hingewiesen, daß LCD-Bildschirme außerdem den Vorteil aufweisen, daß sie sehr unempfindlich gegenüber elektromagnetischer Störstrahlung sind und sich somit durch eine sehr große elektromagnetische Festigkeit auszeichnen.

Im Rahmen einer Weiterbildung des erfindungsgemäßen Verfahrens wird es darüber hinaus als vorteilhaft angesehen, daß zumindest auf einer Teilfläche des Bildschirms ein Gitterlinienmuster angezeigt wird, dessen Gitterlinienbreite der Breite eines Bildschirmpixels und dessen Gitterlinienabstand einem ungeradzahligen Vielfachen des Einzelpixelabstands entspricht. Aufgrund dieser Anzeige des Gitterlinienmusters werden nämlich Anzeigefehler, die auf einem Bitfehler des niederwertigsten Adreßbits beruhen, für eine Bedienperson des Eisenbahnleitsystems besonders deutlich erkennbar; denn bei einem Fehler des niederwertigsten Bits ist ein solches Gitterlinienmuster nicht mehr richtig darstellbar ist. Ist nämlich das niederwertigste Bit stets logisch "1" oder stets logisch gleich "0", so ist jede zweite Zeile bzw. Spalte nicht mehr adressierbar und damit nicht mehr "beschreibbar", was zwangsläufig zu einer deutlich erkennbaren optischen Veränderung des Gitterlinienmusters führen muß.

Der Erfindung liegt darüber hinaus die Aufgabe zugrunde, eine Steuereinrichtung zum Ansteuern eines Bildschirmgerätes anzugeben, mit der sich bei Beibehaltung eines hohen Sicherheitsstandards besonders kostengünstig Abbilder von Verkehrssituationen auf Eisenbahngleisanlagen darstellen lassen.

Diese Aufgabe wird erfindungsgemäß durch die im Anspruch 3 definierte Steuereinrichtung gelöst.

Die Vorteile der erfindungsgemäßen Steuereinrichtung entsprechen denen, die bereits im Zusammenhang mit dem erfindungsgemäßen Verfahren erläutert wurden. Dasselbe gilt für die in dem Unteranspruch beschriebene Fortbildung der erfindungsgemäßen Steuereinrichtung, deren Vorteile sich aus den obigen Darlegungen im Zusammenhang mit der Weiterbildung des erfindungsgemäßen Verfahrens ableiten lassen.

Bei den obigen Erläuterungen wurde stets von einer Bedienperson gesprochen, die einen Darstellungsfehler des Gitterlinienmusters bzw. des Bildschirmhintergrundes erkennen soll; selbstverständlich kann das Erkennen eines Abbildungsfehlers auch maschinell erfolgen, indem beispielsweise das Abbild des Bildschirms mit einer Videokamera aufgenommen und anschließend in einem Computer einem maschinell durchgeführten Bilderkennungsverfahren unterzogen wird. Im Rahmen dieses Bilderkennungsverfahren wird dann das dargestellte Gitterlinienmuster oder der gezeigte Bildschirmhintergrund mit einem abgespeicherten (korrekten ) Gitterlinienmuster bzw. Bildschirmhintergrund verglichen, und es wird im Falle einer Abweichung zwischen abgespeichertem und dargestelltem Gitterlinienmuster bzw. Bildschirmhintergrund ein Alarmsignal erzeugt.

Zur Erläuterung der Erfindung zeigen
Figur 1 ein Ausführungsbeispiel einer Anordnung zur Durchführung des erfindungsgemäßen Verfahrens,
Figur 2 ein Gitterlinienmuster in "Pixeldarstellung" für das Ausführungsbeispiel gemäß Figur 1,
Figur 3 das Gitterlinienmuster gemäß Figur 2 in vereinfachter Darstellung
Figuren 4a und 4b durch Adreßbitfehler verfälschte Darstellungen des Gitterlinienmusters gemäß Figur 3 und
Figuren 5a bis 5e Bildschirmhintergründe mit und ohne Adreßbitfehler.

Die Figur 1 zeigt ein pixelorientiertes Bildschirmgerät 5 eines Eisenbahnleitsystems 10. Bei dem Bildschirmgerät 5 kann es sich beispielsweise um ein LCD-Bildschirmgerät, insbesondere eines mit TFT-Technologie, oder auch um ein PLASMA-Bildschirmgerät handeln. Das Bildschirmgerät 5 des Eisenbahnleitsystems 10 dient dazu, ein Abbild AB einer Verkehrssituation auf einer in der Figur 1 nicht gezeigten Eisenbahngleisanlage darzustellen, und zwar derart, daß ein Betrachter des Bildschirmes 12 des Bildschirmgerätes 5 bzw. eine Bedienperson des Eisenbahnleitsystems 10 die Verkehrssituation erkennen und Steuerungsmaßnahmen zu deren Beeinflussung ergreifen kann. Das Bildschirmgerät 5 weist eingangsseitig einen geräteinternen, matrixorientierten Bildspeicher 15 auf, in dem die zum Darstellen des Abbildes auf dem Bildschirm 12 erforderlichen Bilddaten hinterlegt bzw. eingespeichert sind.

Der Bildspeicher 15 ist über eine Schnittstelle 20 mit einer Steuereinrichtung 25 verbunden, die beispielsweise durch einen PC oder eine DV-Anlage oder eine Mikroprozessoranordnung gebildet sein kann. Diese Steuereinrichtung 25 steht mit ihrem einen Eingang E25A mit in der Figur 1 nicht gezeigten Sensoren in Verbindung, die die zur Darstellung des Abbildes der Verkehrssituation nötigen "Verkehrs-" bzw. "Situations"-Daten an die Steuereinrichtung 25 übertragen. Mit ihrem weiteren Eingang E25B ist die Steuereinrichtung 25 an in der Figur 1 nicht gezeigte Bedieneinrichtungen angeschlossen, mit denen die Bedienperson des Eisenbahnleitsystems 10 Stellsignale S1 oder Quittungssignale S2 zur Beeinflussung der Verkehrssituation erzeugen und in die Steuereinrichtung 25 einspeisen kann. Die Steuereinrichtung 25 weist darüber hinaus in der Figur 1 nicht abgebildete Steuerausgänge auf, an denen sie die bedienerseitigen Maßnahmen zur Beeinflussung der Verkehrssituation - festgelegt durch die Stellsignale S1 und/oder Quittungssignale S2 - als entsprechende Ausgangssteuersignale an Stellelemente (Signale, Weichen, Bremsen, Förderanlagen, etc.) der Eisenbahngleisanlage weiterleitet.

Die Steuereinrichtung 25, die wie bereits oben angesprochen, durch eine Mikroprozessoranordnung gebildet sein kann, ist dabei derart ausgestaltet bzw. durch ein entsprechendes Steuerprogramm derart programmiert, daß sie zusätzlich zu dem Abbild der Verkehrssituation ein Gitterlinienmuster GM erzeugt und zwecks Anzeige auf dem Bildschirm 12 an das Bildschirmgerät 5 weiterleitet.

Die Anzeige des Gitterlinienmusters erfolgt dabei auf einer Teilfläche des Bildschirms 12, der für die Darstellung des Abbildes der Verkehrssituation nicht benötigt wird, also i.a. im Bereich eines der Bildschirmränder.

Ein Ausführungsbeispiel für ein Gitterlinienmuster zeigt Figur 2. Dieses Gitterlinienmuster belegt einen Pixel-Bereich, der durch die Pixel mit den Spaltennummern zwischen x0 und x+2q sowie mit den Zeilennummern zwischen y0 und y0+2q gebildet ist. X0 und y0 bezeichnen sozusagen die Koordinaten der linken oberen Ecke des Gitterlinienmusters. Die Variable q gibt dabei den Abstand zwischen den Gitterlinien des Gitterlinienmusters an und soll eine ungerade Zahl sein; beispielsweise kann q = "3" sein.

Die Figur 3 zeigt das Gitterlinienmuster gemäß Figur 2 nochmals anschaulich für den Fall q = 3 im fehlerfreien Fall; also für den Fall, daß der Bildspeicher 15 korrekt arbeitet und das von der Steuereinrichtung 25 erzeugte Gitterlinienmuster korrekt wiedergibt. Wie sich in den Figuren 2 und 3 deutlich erkennen läßt, entspricht die Gitterlinienbreite der Breite eines Bildschirmpixels.

Nachfolgend soll nun erläutert werden, welche Darstellungsfehler auftreten, wenn die Speicherzellen des Bildspeichers 15 nicht mehr korrekt adressiert werden können; dabei wird beispielhaft zunächst davon ausgegangen, daß das niederwertigste Adreßbit A(0) der Spaltenadresse nicht mehr richtig arbeitet und dauerhaft "0" oder "1" steht (A(0) = 0 bzw. A(0) = 1). In diesem Fall behalten die entsprechenden Bildspeicherzellen, deren niederwertigstes Adreßbit A(0) = 0 bzw. A(0) = 1 ist, zwangsläufig denjenigen Inhalt, der ihnen zuletzt - also beim zeitlich letzten Schreibvorgang - vor Ausfall des Adreßbits A(0) zugewiesen worden war. Bezüglich des Inhalts der gestörten Zellen wird als Annahme davon ausgegangen, daß der Bildspeicher 15 zunächst korrekt arbeitet, so daß das Gitterlinienmuster gemäß Figur 2 bzw. 3 ursprünglich richtig dargestellt wird, und daß der Defekt des Bildspeichers erst anschließend auftritt. Der "eingefrorene" Inhalt der gestörten Zellen kann damit für die zwei nachfolgend untersuchten Fehlerfälle jeweils in der Figur 3 abgelesen werden:

### Fehlerfall 1:

Zunächst soll der Fall untersucht werden, daß das niederwertigste Adreßbit A(0) der Spaltenadresse dauerhaft auf "0" steht (A(0) = 0). In diesem Fall können die Spalten mit ungerader Spaltennummer nicht mehr adressiert werden und bleiben somit eingefroren. Im Unterschied hierzu werden die geraden Spalten zweimal adressiert; konkret wird nämlich in eine Bild-Zelle mit gerader Spaltennummer zunächst die korrekte Bildinformation eingeschrieben. Anschließend, wenn eigentlich die jeweils nächste Spalte mit ungerader Spaltennummer adressiert werden soll, tritt dann der Adressierungsfehler auf, weil das Adreßbit A(0) nicht von "0" auf "1" umgeschaltet werden kann. Dies führt dann dazu, daß die Bildinformation, die eigentlich für die nächste Spalte gedacht war, nochmals in die Spalte mit der geraden Spaltennummer eingeschrieben wird; der korrekte Bildinhalt dieser Spalte wird dann also überschrieben, und zwar mit den Bildinformationen, die für die nächste Spalte mit der ungeraden Spaltennummer gedacht waren.

Bei der Untersuchung des Fehlerfalls 1 wird also die Annahme getroffen, daß die Spalten nacheinander in Richtung ansteigender Spaltennummern sukzessive adressiert werden. Bei schneller Speicherbeschreibung bzw. bei schnellem Bildaufbau kommt damit bei allen Spalten mit gerader Spaltennummer optisch ausschließlich der falsche Bildinhalt zur Geltung.

Die Figur 4a zeigt das sich im Fehlerfall 1 ergebende Muster für den Fall, daß die Spaltennummer x0 der Bildspeicherzelle des linken oberen Eckpunkts des Gitterlinienmusters ungerade ist; die Figur 4b zeigt das resultierende Muster für den Fall, daß die Spaltennummer x0 gerade ist.

### Fehlerfall 2:

Nun soll der Fall untersucht werden, daß das niederwertigste Adreßbit A(0) dauerhaft auf "1" steht (A(0) = 1) . Im Fehlerfall 2 sind also die Spalten mit geraden Spaltennummern "eingefroren", und die ungeraden Spalten werden zweimal adressiert. Der Adressierungsfehler wird daher stets dann sichtbar, wenn das Adreßbit A(0) von "1" auf "0" umgeschaltet werden soll. Da dies aufgrund des Adreßbitfehlers nämlich nicht geht, wird beim Versuch, eine Spalte mit gerader Spaltennummer zu beschreiben, tatsächlich die jeweils nächste Spalte mit ungerader Spaltennummer angesprochen, und es wird in diese die Bildinformation eingeschrieben. Anschließend, wenn dann diese nächste Spalte mit ungerader Spaltennummer dran ist, wird dieser falsche Bildinhalt jedoch mit dem richtigen Bildinhalt überschrieben. Je nach der Geschwindigkeit des Schreibvorgangs bzw. des Bildaufbaus kann es u. U. somit dazu kommen, daß der Fehlerfall 2 schwer oder womöglich nur gar nicht erkennbar ist, da das Auftreten des falschen Gitterlinienmusters nur sehr kurz ist.

Um auch den Fehlerfall 2 sicher detektieren zu können und um darüber hinaus auch Bitfehler an anderen Stellen der binären Adreßkodierung sichtbar machen zu können, ist bei der Anordnung gemäß der Figur 1 zusätzlich vorgesehen, daß der Bildschirmhintergrund in Bezug auf seine Farbe oder Helligkeit immer dann verändert wird, wenn vom Bediener des Eisenbahnleitssystems 10 Steuerungsmaßnahmen zur Beeinflussung der Verkehrssituation auf der Eisenbahngleisanlage vorgenommen werden. Wie bereits oben erläutert erfolgt eine Steuerungsmaßnahme im Bereich der Eisenbahntechnik zumeist zweistufig: In der ersten Stufe gibt der Bediener ein Stellsignal S1 ein, das die Art der Steuerungsmaßnahme angibt. Soll beispielsweise ein Signal XY "in Fahrt" (in Fahrtstellung bzw. in Fahrtanzeige) gestellt werden, so erzeugt der Bediener das Stellsignal S1 mit der Information "Signal XY in Fahrt stellen". Nach Eingabe des Stellsignals S1 zeigt das Eisenbahnleitsystem 10 dann die Eisenbahngleisanlage mit entsprechend markiertem Signal an, wodurch dem Bediener deutlich gezeigt wird, welches Stellsignal er erzeugt hat. Stimmt die Anzeige mit dem überein, was der Bediener als Steuerungsmaßnahme gewollt hat, so erzeugt er ein Quittungssignal S2, mit dem das Stellsignal inhaltlich bestätigt und der entsprechende Befehl "Signal XY in Fahrt stellen" durch die Steuereinrichtung 25 zur Ausführung gebracht wird. In dem Zeitraum zwischen der Eingabe des Stellsignals S1 und der Eingabe des Quittungssignals S2 muß also sichergestellt sein, daß das auf dem Bildschirm 12 angezeigte Abbild tatsächlich demjenigen entspricht, was von der Steuereinrichtung 25 als Abbild erzeugt wurde.

Um dies zu erreichen, wird in der Steuereinrichtung 25 nach Eingabe des Stellsignals S1 ein Steuersignal erzeugt, was durch die Steuereinrichtung 25 erst dann wieder gelöscht bzw. zurückgenommen wird, wenn das Quittungssignal S2 vorliegt. Außerdem wird in dem Zeitraum, in dem das Steuersignal vorliegt, der Bildschirmhintergrund - auf dem das Abbild der Verkehrssituation dargestellt ist - ganzflächig oder zumindest sehr großflächig verändert, beispielsweise in der Farbe oder in der Helligkeit. Wie dies konkret aussieht, zeigen die Figuren 5a und 5b; die Figur 5a zeigt dabei den Bildschirmhintergrund in Pixel-Darstellung in seiner ursprünglichen Form - also vor der Veränderung - und die Figur 5b danach, also nach der Modifikation. Aus drucktechnischen Gründen wurde dabei die Veränderung derart dargestellt, daß die vorher weißen Pixel anschließend schwarz sind. Selbstverständlich muß die Modifikation des Bildschirmhintergrundes bezüglich eines Farb- oder Helligkeitswechsels dergestalt sein, daß das Abbild der Verkehrssituation sowohl vor als auch nach der Modifikation deutlich erkennbar ist. Möglich wäre beispielsweise eine Helligkeitsänderung von einem hellgrauen Hintergrund zu einem dunkelgrauen Hintergrund.

In der Figur 5c ist gezeigt, wie der Bildschirmhintergrund aussieht, wenn das niederwertigste Bit A(0) der Spaltenadresse - nachfolgend erstes Bit A(0) genannt - gestört ist. Man erkennt in der Figur 5c nämlich eine Streifenbildung mit einer Streifenbreite von einem Pixel.

Die Figur 5d zeigt, wie der Bildschirmhintergrund aussieht, wenn das bezogen auf niederwertigste Bit A(0) nächst höherwertige Bit A(1) der Spaltenadresse - nachfolgend zweites Bit A(1) genannt - gestört ist. Man erkennt in der Figur 5d eine Streifenbildung mit einer Streifenbreite von zwei Pixeln.

Die Figur 5e zeigt, wie der Bildschirmhintergrund aussieht, wenn das bezogen auf das zweite Bit A(1) nächst höherwertige Bit A(2) - nachfolgend drittes Bit A(2) genannt - gestört ist: Die Streifenbreite beträgt vier Pixel.

Entsprechende Bildschirmhintergründe ergeben sich für höherwertige Bitfehler; konkret ist die Streifenbreite um so größer, je höher der "Rang" des Bits ist; beim i-ten Bit wäre die Spaltenbreite nämlich 2ⁱ⁻¹ Pixel.

Abschließend sei erwähnt, daß die Darstellung des Gitterlinienmusters auf den Zeitraum begrenzt werden kann, in dem das Steuersignal vorliegt. Konkret würde das Gitterlinienmuster dann erst jeweils nach Eingabe eines Stellsignals erzeugt werden. Vorzugsweise sollte das Gitterlinienmuster auf einem Bildschirmbereich angezeigt werden, in dem sonst nur der Bildschirmhintergrund sichtbar ist. Diese Ausgestaltung der Gitterlinienmuster-Darstellung bietet nämlich den Vorteil, daß auch der oben beschriebene Fehlerfall 2 bedienerseitig sofort erkennbar ist: Wird nämlich das Gitterlinienmuster nicht korrekt aufgebaut, so liegt ein Adressierungsfehler vor.

## Patentansprüche

1. Verfahren zum Anzeigen eines Abbildes (AB) einer Verkehrssituation einer Eisenbahngleisanlage auf einem Bildschirm (12) eines pixel-orientierten, mit einer Steuereinrichtung (25) angesteuerten Bildschirmgerätes (5) eines Eisenbahnleitsystems (10),
- wobei bei dem Verfahren die Verkehrssituation derart abgebildet wird, daß ein Betrachter des Bildschirms (12) die Verkehrssituation erkennen und Steuerungsmaßnahmen zu deren Beeinflussung ergreifen kann,
**dadurch gekennzeichnet, daß**
- als Bildschirmgerät ein Bildschirmgerät (5) mit einem geräteinternen matrix-orientierten Bildschirmspeicher (15) verwendet wird, in dem die für die Darstellung des Abbildes (AB) erforderlichen Bilddaten hinterlegt werden,
- wobei das Abbild (AB) auf dem Bildschirm (12) vor einem Bildschirmhintergrund dargestellt wird, dessen Helligkeit oder Farbe bei Vorliegen eines Steuersignals anders eingestellt wird als bei Fehlen dieses Steuersignals, und
- wobei das Steuersignal von der Steuereinrichtung (25) selbsttätig in einem Zeitraum zwischen der Eingabe eines benutzerseitigen Stellsignals (S1) und der Eingabe eines benutzerseitigen Quittungssignals (S2) gebildet wird.

2. Verfahren nach Anspruch 1,
**dadurch gekennzeichnet, daß**
- die Ansteuerung des Bildschirmgerätes (5) derart erfolgt, daß dieses auf zumindest einer Teilfläche des Bildschirms (12) ein Gitterlinienmuster anzeigt,
- dessen Gitterlinienbreite der Breite eines Bildschirmpixels und
- dessen Gitterlinienabstand einem ungeradzahligen Vielfachen der Breite eines Bildschirmpixels entspricht.

3. Steuereinrichtung für ein Eisenbahnleitsystem
- zum Beeinflussen einer Verkehrssituation auf einer Eisenbahngleisanlage und
- zum Ansteuern eines pixel-orientierten Bildschirmgerätes (5) in der Weise, daß dieses ein Abbild (AB)der Verkehrssituation auf der Eisenbahngleisanlage anzeigt,
**dadurch gekennzeichnet, daß**
- das Bildschirmgerät (5) mit einem geräteinternen, matrix-orientierten Bildspeicher (15) ausgebildet ist, in dem die für die Darstellung des Abbildes (AB) erforderlichen Bilddaten hinterlegt werden, und
daß die Steuereinrichtung (25) derart ausgestaltet ist,
- daß sie das Bildschirmgerät (5) derart ansteuert, daß dieses das Abbild (AB) der Verkehrssituation auf dem Bildschirm (12) vor einem Bildschirmhintergrund darstellt, dessen Helligkeit oder Farbe vom Vorliegen eines Steuersignals in der Steuereinrichtung (25) abhängig ist, und
- wobei die Steuereinrichtung (25) darüber hinaus derart ausgestaltet ist,
- daß sie das Steuersignal selbsttätig in einem Zeitraum zwischen der Eingabe eines benutzerseitigen Stellsignals (S1) und der Eingabe eines benutzerseitigen Quittungssignals (S2) bildet.

4. Steuereinrichtung nach Anspruch 3,
**dadurch gekennzeichnet, daß**
- die Steuereinrichtung (25) derart ausgestaltet ist, daß sie das Bildschirmgerät (5) derart ansteuert, daß dieses auf zumindest einer Teilfläche des Bildschirms (12) ein Gitterlinienmuster anzeigt,
- dessen Gitterlinienbreite der Breite eines Bildschirmpixels und
- dessen Gitterlinienabstand einem ungeradzahligen Vielfachen der Breite eines Bildschirmpixels entspricht.

## Revendications

1. Procédé d'affichage d'une image (AB) d'une situation de trafic d'une installation ferroviaire sur un écran (12) d'un terminal-écran (5), à pixels et commandé avec un dispositif de commande (25), d'un système de guidage de trafic ferroviaire (10),
- la situation de trafic étant reproduite de telle sorte lors de la réalisation du procédé qu'un observateur de l'écran (12) peut reconnaître la situation de trafic et prendre des mesures de commande pour influencer celle-ci,
**caractérisé par le fait que**
- comme terminal-écran, on utilise un terminal-écran (5) ayant une mémoire d'écran (15) qui est interne à l'appareil, qui est à structure matricielle et dans laquelle les données d'image nécessaires à la représentation de l'image (AB) sont mémorisées,
- l'image (AB) étant présentée sur l'écran (12) devant un fond d'écran dont la luminosité ou la couleur est réglée différemment selon qu'un signal de commande est présent ou absent, et
- le signal de commande étant formé par le dispositif de commande (25) automatiquement dans un intervalle de temps entre l'entrée d'un signal de réglage (S1) du côté de l'utilisateur et l'entrée d'un signal de confirmation (S2) du côté de l'utilisateur.

2. Procédé selon la revendication 1,
**caractérisé par le fait que**
- la commande du terminal-écran (5) s'effectue de telle sorte que celui-ci affiche au moins sur une surface partielle de l'écran (12) un motif de quadrillage,
- dont la largeur de quadrillage correspond à la largeur d'un pixel d'écran et
- dont l'écart de quadrillage correspond à un multiple impair de la largeur d'un pixel d'écran.

3. Dispositif de commande pour un système de guidage de trafic ferroviaire
- pour influencer une situation de trafic sur une installation ferroviaire et
- pour commander un terminal-écran (5) à pixels de telle sorte que celui-ci affiche une image (AB) de la situation de trafic de l'installation ferroviaire,
**caractérisé par le fait que**
- le terminal-écran (5) est conçu avec une mémoire d'écran (15) qui est interne à l'appareil, qui est à structure matricielle et dans laquelle les données d'image nécessaires à la représentation de l'image (AB) sont mémorisées, et
- le dispositif de commande (25) est conçu de telle sorte qu'il commande le terminal-écran (5) de telle sorte que celui-ci représente l'image (AB) de la situation de trafic sur l'écran (12) devant un fond d'écran dont la luminosité ou la couleur dépend de la présence d'un signal de commande dans le dispositif de commande (25), et
- le dispositif de commande (25) étant aussi conçu de telle sorte qu'il forme le signal de commande automatiquement dans un intervalle de temps entre l'entrée d'un signal de réglage (S1) du côté de l'utilisateur et l'entrée d'un signal de confirmation (S2) du côté de l'utilisateur.

4. Dispositif de commande selon la revendication 3,
**caractérisé par le fait que**
- le dispositif de commande (25) est conçu de telle sorte qu'il commande le terminal-écran (5) de telle sorte que celui-ci affiche au moins sur une surface partielle de l'écran (12) un motif de quadrillage,
- dont la largeur de quadrillage correspond à la largeur d'un pixel d'écran et
- dont l'écart de quadrillage correspond à un multiple impair de la largeur d'un pixel d'écran.

## Claims

1. Method for displaying an image (AB) of a traffic situation in a railway track system on a display screen (12) of a pixel-oriented visual display unit (5), driven by a control device (25), of a railway control system (10),
- the traffic situation being imaged in the case of the method in such a way that a viewer of the display screen (12) can identify the traffic situation and take control measures to influence it,
**characterized in that**
- use is made as visual display unit of a visual display unit (5) which has an internal, matrix-oriented display screen memory (15) in which the image data required for displaying the image (AB) are stored,
- the image (AB) being represented on the display screen (12) against a display screen background whose brightness or colour is set differently in the presence of a control signal than in the absence of this control signal, and
- the control signal being formed by the control device (25) automatically in a period between the input of a user-end actuating signal (S1) and the input of a user-end acknowledgment signal (S2).

2. Method according to Claim 1,
**characterized in that**
- the visual display unit (5) is driven in such a way that it displays on at least one subarea of the display screen (12) a gridline pattern,
- whose gridline width corresponds to the width of a display screen pixel, and
- whose gridline spacing corresponds to an odd multiple of the width of a display screen pixel.

3. Control device for a railway control system
- for influencing a traffic situation on a railway track system, and
- for driving a pixel-oriented visual display unit (5) in such a way that the latter displays an image (AB) of the traffic situation on the railway track system,
**characterized in that**
- the visual display unit (5) is designed with an integral, matrix-orientated image memory (15) in which the image data required for displaying the image (AB) are stored, and
**in that** the control device (25) is designed in such a way
- that it drives the visual display unit (5) in such a way that the latter displays the image (AB) of the traffic situation on the display screen (12) against a display screen background whose brightness or colour is dependent on the presence of a control signal in the control device (25), and
- the control device (25) furthermore being designed in such a way
- that it forms the control signal automatically in a period between the input of a user-end actuating signal (S1) and the input of a user-end acknowledgement signal (S2).

4. Control device according to Claim 3,
**characterized in that**
- the control device (25) is designed in such a way that it drives the visual display unit (5) in such a way that the latter displays on at least one subarea of the display screen (12) a gridline pattern
- whose gridline width corresponds to the width of a display screen pixel, and
- whose gridline spacing corresponds to an odd multiple of the width of a display screen pixel.
